# EUROPÄISCHE PATENTSCHRIFT

(11) **EP 0 191 730 B1**
(45) Veröffentlichungstag und Bekanntmachung des Hinweises auf die Patenterteilung: **10.08.1988**
(21) Anmeldenummer: 86810050.4
(22) Anmeldetag: 27.01.1986
(51) Int. Cl.: E05F 15/14

(54) **Türantrieb zum vollautomatischen Öffnen und Schliessen einer Türe**
Door-actuating device to open or close a door automatically
Dispositif actionneur de porte pour l'ouverture et la fermeture automatique d'une porte

(30) Priorität: 11.02.1985 CH 616/85
(43) Veröffentlichungstag der Anmeldung: 20.08.1986
(73) Patentinhaber: Huber, Jakob, CH-1806 St-Légier /VD (CH)
(72) Erfinder: Huber, Jakob, CH-1806 St-Légier /VD (CH)

(56) Entgegenhaltungen:
- EP-A- 0 015 851
- FR-A- 2 417 620
- US-A- 3 834 081

## Beschreibung

Die Erfindung betrifft einen Türantrieb zum vollautomatischen Öffnen und Schließen mindestens einer Schiebetüre, die auf dem überwiegenden Teilstück des Öffnungs- und des Schließweges motorisch mit einer größeren Geschwindigkeit geführt ist als auf dem letzten Teilstück, und die durch einen Mitnehmer bewegbar ist.

Für die Belegung von Schiebetüren ist es bekannt, den überwiegenden Teil des Schubweges mit einer größeren Geschwindigkeit auszuführen als den restlichen Teil des Weges (US-A-3 834 081

Der Grund für diese unterschiedliche Bewegung der Türe liegt darin, daß die Türe rasch öffnen und, was besonders in der kalten Jahreszeit wichtig ist, auch wieder rasch schließen soll. Damit aber die Flügel einer Doppeltüre nicht aufeinanderprallen oder eine Einzeltüre nicht zu hart auf die entgegenstehende Mauer trifft, wird die Geschwindigkeit auf dem letzten Teilstück heruntergesetzt.

Für die Aufbringung solcher unterschiedlicher Geschwindigkeiten sind verschiedene Antriebsarten in Gebrauch, sie weisen aber erhebliche Nachteile auf. Die Verwendung von Luftkolben (pneumatischer Antrieb) oder von Ölkolben (hydaulischer Antrieb) setzt naturgemäß die Bereitstellung von komprimierter Luft bzw. von Drucköl voraus, was einen nicht unbedeutenden Aufwand erfordert. Im ersteren Falle ist mit einer Lärmbelästigung durch den erforderlichen Kompressor zu rechnen, bei Drucköl muß auch berücksichtigt werden, daß im Falle einer Havarie niemand durch herabtropfendes Öl beschmutzt werden kann.

Ferner sind verschiedene mechanische Antriebe bekannt. So wird beispielsweise von einem Elektromotor eine Gliederkette oder eine Gummikette angetrieben, die sich über den gesamten Hubweg der Türe erstreckt.

Die Umsteuerung des Motors auf eine langsame Drehzahl und sogar bis auf null erfordert einen erheblichen Aufwand teurer elektronischer Bauteile. Bei einem Ausfall der störanfälligen elektronischen Steuerung muß erst ein Fachmann von auswärts gerufen werden, da das Wartungspersonal kaum jemals die nötigen Kenntnisse für eine Schadensbehebung besitzt.

Der Erfindung liegt die Aufgabe zugrunde, einen Türantrieb der eingangs genannten Art zu schaffen, der mit einfachen mechanischen Mitteln die Aufbringung unterschiedlicher Geschwindigkeiten ermöglicht und somit entsprechend billig ausführbar ist.

Diese Aufgabe wird gelöst durch eine von zumindest einem Hauptmotor getriebene Hauptwelle für die Aufbringung der größeren Geschwindigkeit und durch eine von einem Kleinmotor getriebene Nebenwelle für die Aufbringung der kleineren Geschwindigkeit der Türe, wobei beide Wellen auf denselben Mitnehmer wirken.

Durch die funktionelle Trennung der Aufbringung der verschiedenen Geschwindigkeiten durch die Verwendung von zwei Motoren wird eine hohe Betriebsbereitschaft bei großer Sicherheit gewährleistet und verschiedene Kombinationen zur Erfüllung unterschiedlicher Betriebsbedingungen sind leicht möglich. Außer wenigen, allgemein gebräuchlichen Schaltgeräten sind keine zusätzlichen komplizierten und teuren Einrichtungen notwendig und im Falle einer Betriebsstörung kann jeder halbwegs geschulte Handwerker den Schaden beheben.

Weitere Merkmale der Erfindung sind Gegenstand der Ansprüche 2 bis 21.

Anhand der beigefügten schematischen Zeichnung werden nachstehend Ausführungsbeispiele der Erfindung näher beschrieben. Es zeigen:
Fig. 1 einen Antrieb für eine einzelne Schiebetüre;
Fig. 2 einen Antrieb für eine Doppeltüre;
Fig. 3 ein Detail eines Antriebes.

Gemäß Fig. 1 wird die einflügelige Schiebetüre 1 von zwei Elektromotoren bewegt, um auf diese einfache Weise die verlangten unterschiedlichen Türgeschwindigkeiten aufzubringen. Der Hauptmotor 2 treibt das Getriebe 3 und über das Kegelradgetriebe 4 die Hauptwelle, die hier als Gewindespindel 5 ausgebildet ist. Das Getriebe 3 umfaßt auch eine Rutschkupplung, beispielsweise ein für die Transmission zwischengeschalteter Gummi- oder Kunststoff-Treibriemen. Die Gewindespindel 5 ist horizontal und parallel zur Bewegungsrichtung der Türe angeordnet. Der Kleinmotor treibt über das Schneckengetriebe 7 die Nebenwelle, die als Profilstange 8 ausgebildet und gleichlaufend mit der Hauptwelle angeordnet ist.

Auf der Gewindespindel 5 sitzt das Zahnrad 9, das innen ein zum Gewinde der Spindel passendes Muttergewinde hat. Auf der Profilstange 8 sitzt das verschiebbar angeordnete Ritzel 10. Die Profilstange 8 ist zweckentsprechend, beispielsweise als Rundwelle mit Nut, mit Keilprofil oder ähnlich zu wählen, damit sie das Drehmoment vom Kleinmotor 6 ohne Schwierigkeiten oder gar Verformungen auf das Ritzel 10 übertragen kann, dessen leichte Verschiebbarkeit stets gewahrt bleiben muß.

Zahnrad 9 und Ritzel 10 sind vom kastenartigen Schlitten 11 umgeben, der einerseits als Mitnehmer für die Bewegung der Türe dient, andererseits gewährleistet, daß die Zahnräder 9 und 10 bei jeder Verschiebung und Drehbewegung in ständigem Eingriff bleiben. Bei dieser Ausführung ist der Schlitten 11 nicht direkt mit der Türe verbunden, sondern er nimmt sie mit über die gelenkig angebrachte Klinke 12, die in eine an der Türe befestigte Fassung 13 eingreift. Zweckmässigerweise läuft die Türe in einer (nicht gezeichneten) Laufschiene auf Rollen.

Der erfindungsgemäße Antrieb bietet verschiedene Möglichkeiten für das Öffnen und Schließen der Türe. Nachstehend wird eine davon für den Schließvorgang beschrieben.

Der Nauptmotor 2 ist eingeschaltet, die Gewindespindel 5 dreht sich, das Zahnrad 9 wird jedoch vom stillstehenden Ritzel 10 am Mitdrehen gehindert. So verschieben sich beide Zahnräder, vom Schlitten 11 gehaltert, nur axial und führen über Schlitten 11 und Klinke 12 die Türe mit verhältnismäßig großer Geschwindigkeit nach rechts (in der Zeichnung).

Wenn die Türe das überwiegende Teilstück des Weges zurückgelegt hat, trifft die am Schlitten 11 befestigte Nase 14 auf den Umschalter 15. Dieser schaltet den Hauptmotor 2 aus und gleichzeitig den Kleinmotor 6 ein, welcher nun den Weitertransport der Türe 1 mit kleiner Geschwindigkeit über das letzte Teilstück des Weges übernimmt, bis sie geschlossen ist. Dabei dreht die Profilstange 8, deren Drehzahl durch das Schneckengetriebe 7 stark untersetzt ist, das Ritzel 10 mit. Da dieses mit dem Zahnrad 9 kämmt, wird auf der stillstehenden Gewindespindel 5 das Zahnrad 9 in Schließrichtung der Türe verschoben und nimmt dabei über den Schlitten 11 und die Klinke 12 die Türe mit. Die Bewegung wird beendet, sobald die Nase 14 auf den Endschalter 16 trifft, welcher den Kleinmotor 6 ausschaltet. Zum Schutze der Schließkante 17 der Türe vor allfälligen Beschädigungen beim Auftreffen der Türe auf die Mauer 18 ist die elastische Schutzleiste 19 angebracht.

Selbstverständlich kann eine solche Schutzleiste auch auf der gegenüberliegenden Türkante vorgesehen werden.

Der Offnungsvorgang läuft in der sinngemäß gleichen Weise ab. Beispielsweise durch Betätigung eines Fußchalters unter dem Bodenbelag wird vorerst der reversierbare Hauptmotor 2 eingeschaltet. Er führt die Türe mit größerer Geschwindigkeit über das überwiegende Teilstück des Türweges, bis die Nase 14 des Schlittens 11 auf den auch auf der anderen Seite voregesehenen Umschalter 15 trifft, welcher den Hauptmotor 2 ausschaltet und den gleichfalls reversierbaren Kleinmotor 6 einschaltet. Dieser führt die Türe mit kleinerer Geschwindigkeit als bisher über das letzte Teilstück des Weges, bis sie bei größter Öffnungsweite ihre Endstellung erreicht hat und der Kleinmotor durch den auch hier vorgesehenen Endschalter 16 ausgeschaltet wird. Üblicherweise soll die Türe nur eine begrenzte Zeitspanne offen bleiben und dann wieder automatisch schließen. Dies läßt sich in einfacher Weise mit Hilfe eines Zeitrelais durchführen, das nach einer vorher einstellbaren Zeit den Hauptmotor 2 einschaltet und damit den Schließvorgang einleitet.

Mit der beschriebenen Schaltungsart läßt sich auch die sogen. Apothekerschaltung leicht verwirklichen, bei der aus Sicherheitsgründen - z. B. während des Nachtdienstes - die Türe nur einen schmalen Spalt zur Durchreichen des Rezeptes und des Geldes geöffnet werden soll. Für diesen Fall bleibt der Hauptmotor 2 ausgeschaltet, was sich am einfachsten mit einem Ein-Aus-Schalter in der Stromzuführung zum Hauptschalter durchführen läßt, und der Kleinmotor 6 übernimmt, auf dem letzten Teilstück des Öffnungsweges, das für den vorgesehenen Zweck einen genügend breiten Spalt bilden kann, sowohl die Öffnungs- als auch die Schließbewegung. Diese Türbewegungen können durch einen Handschalter eingeleitet werden; für die Hubbegrenzung lassen sich der Umschalter 15 und der Endschalter 16 verwenden.

Insbesondere bei dieser Apothekerschaltung ist es vorteilhaft, wenn wenigstens ein Teil der Antriebselemente für die Türe selbsthemmend ausgeführt ist, damit auch bei einem starken Druck auf die Schließkante 17 die Türe nicht gewaltsam geöffnet werden kann. Es kommen dafür beispielsweise die Gewindespindel 5 mit dem Zahnrad 9 oder das Schneckengetriebe 7 in Frage, auch können noch andere Elemente selbsthemmend konstruiert sein. Reibung, Trägheit und sonstige Widerstände aller Getriebeteile einschließlich der Antriebsmotoren 2 und 6 unterstützen noch die Wirkung der Selbsthemmung.

Eine andere Schaltungsart des erfindungsgemäßen Türantriebes besteht darin, daß auf dem überwiegenden Teilstück des Türweges die Motoren 2 und 6 gleichzeitig eingeschaltet sind.

Das Zahnrad 9 wird nun nicht bloß auf der Gewindespindel 5 axial verschoben, sondern erfährt vom Ritzel 10 her zusätzlich eine Drehbewegung, wodurch sich eine aus den beiden einzelnen Motorantrieben resultierende Gesamtgeschwindigkeit für den Schlitten 11 und damit auch für die Türe ergibt. Nach Zurücklegung des überwiegenden Teilstückes des Türweges schaltet der Umschalter 15 den Hauptmotor 2 ab und der Kleinmotor 6 führt allein die Türe weiter über das letzte Teilstück, bis der Endschalter 16 den Kleinmotor abschaltet. Sollte einmal der Hauptmotor ausfallen, kann der Kleinmotor allein, natürlich mit entsprechend kleinerer Geschwindigkeit, die Türe über den gesamten Öffnungs- und Schließweg befördern.

Eine Variante zu dieser Schaltung besteht darin, daß der Kleinmotor 6 dauernd, auch nach Erreichen der Endstellungen der Türe, eingeschaltet bleibt, wodurch er nach der einen Seite die Türe offen hält und nach der anderen Seite einen Schließdruck auf die geschlossene Türe ausübt. Dabei wird allerdings der Motor abgewürgt.

Er muß da her für eine 100 %-ige Einschaltdauer ausgelegt sein oder mit einer zweckentsprechenden Vorrichtung auf eine tiefere Spannung heruntergeschaltet werden. Eine andere Möglichkeit besteht darin, zwischen Kleinmotor 6 und Schneckengetriebe 7 eine Rutschkupplung bekannter Art vorzusehen.

Ein Nachteil dieser Kupplungen besteht darin, daß sie entweder voluminös ausgelegt sein müssen oder sie bei langer Inanspruchnahme, wie sie sich insbesondere bei länger geschlossen bleibender Türe ergibt, einer starken Erwärmung und großer Abnützung unterworfen sind. Eine bessere Lösung ergibt sich durch eine magnetische Rutschkupplung, wie sie in Fig. 3 dargestellt und weiter unten beschrieben wird.

Es ist auch eine Kombination der beiden beschriebenen Hauptschaltungsarten denkbar, indem die Türe am überwiegenden Teilstück des Schließweges vom Hauptmotor und am letzten Teilstück vom Kleinmotor befördert wird, am Öffnungsweg jedoch zuerst von beiden Motoren zusammen und nur am letzten Teilstück vom Kleinmotor allein. So wird am Öffnungsweg eine größere Geschwindigkeit der Türe erreicht als am Schließweg.

Die elastische Schutzleiste 19 bewahrt die Schließkante 17 der meistens aus Glas bestehenden Türe 1 vor Beschädigungen, sie dient aber auch zum Schutze von Passanten, die mit ihr in Berührung kommen.

Eine vorteilhafte Weiterentwicklung besteht darin, daß die Schutzleiste hohl ausgeführt ist und über eine Schlauchleitung mit einem (nicht gezeichneten) Membranschalter in Verbindung steht. Bei einem Druck auf die Schutzleiste wird der Membranschalter betätigt und eine Öffnungsbewegung der Türe eingeleitet.

Es ist dies vor allem eine Sicherheitsmaßnahme, um das Einklemmen einer Person zu verhindern. Selbstverständlich muß der Membranschalter unmittelbar vor Erreichen der Schließtellung der Türe ausgeschaltet werden, um ein dauerndes Auf- und Zugehen der Türe zu verhindern.

Der Membranschalter kann aber auch noch eine andere Funktion übernehmen. Über Nacht, wenn die Türe geschlossen ist, bleibt er eingeschaltet, der Mechanismus für das Öffnen der Türe ist jedoch ausgeschaltet. Wird nun versucht, die Türe gewaltsam zu öffnen, dann geschieht das sicherlich mit Brechwerkzeugen, die bei der Schutzleiste eingeschoben werden. Der ansteigende Druck in der Leiste wirkt auf den Membranschalter - es kann für diesen Zweck auch ein weiterer derartiger Schalter vorgesehen werden -, der nun einen Alarm auslöst.

Die Klinke 12 erlaubt eine Notöffnung der Türe und stellt so eine zusätzliche Sicherheitseinrichtung dar. Durch Lösen der Klinke wird die Türe vom Schlitten getrennt und ist.nun leicht zu bewegen. Das Ausklinken kann mit einem Hubmagnet oder, falls ein Stromausfall vorliegt, von Hand aus erfolgen. Bei einem Brand in einem Warenhaus oder Theater z. B. kann es nun nicht mehr vorkommen, daß wegen einer nur halb geöffneten oder gar geschlossenen Türe eine Panik ausbricht.

Die Ausklinkvorrichtung läßt sich auch mit der Feuerschutzanlage eines solchen Hauses in Verbindung bringen.

Die Fig. 2 zeigt ein Beispiel für den Antrieb einer Doppeltüre. Einrichtung und Funktionsweise sind praktisch gleich wie bei der Ausführung nach Fig. 1. Um nicht zwei getrennte Antriebsmechanismen vorsehen zu müssen, deren klagloses Zusammenspiel auf die Dauer kaum gewährleistet wäre, ist die Gewindespindel 20 mit einem Linksgewinde für die eine und einem Rechtsgewinde für die andere Türe versehen. Dadurch werden bei einer Drehbewegung der Gewindespindel die beiden Türen gegengleich, also symetrisch zueinander geöffnet bzw. geschlossen.

Bei dieser Ausführung sind die Türen 1 mit dem jeweils zugehörigen Mitnehmer direkt verbunden, der auch hier als kastenartiger, Zahnrad 9 und Ritzel 10 einschließender Schlitten 21 ausgebildet ist.

Diese Befestigungsart kann derart gestaltet sein, daß damit die Türen nicht bloß geführt, sondern an der Gewindespindel 20 aufgehängt sind. Zweckmäßigerweise sind dafür die Gewinde der Spindel als Flach- oder als Trapezgewinde ausgeführt.

Zum Schutze der beiden Türkanten 17 ist der Stoßdämpfer 22 zur Vernichtung der den Türen innewohnenden Restenergie vorgesehen. Ein solcher ist üblicherweise auch am Ende des Öffnungsweges jeder Türe angeordnet, wie natürlich auch die in Fig. 1 gezeigte Schutzleiste verwendet werden kann.

Die Profilstange 8 ist auch in Fig. 2 durch das Schneckengetriebe 7 angetrieben, das in der Mitte angeordnet ist. Selbstverständlich könnte für die Untersetzung der Drehzahl des Kleinmotors 6 auch ein Zahnradgetriebe vorgesehen werden. Ähnliches gilt auch für den Antrieb der Gewindespindel 20. Auch bei ihr könnte der Hauptmotor und der Kleinmotor neben oder in Verlängerung der Gewindespindel angeordnet werden. Die Verwendung des Kegelradgetriebes 4 ist beispielsweise dann von Vorteil, wenn die Türen im Erdgeschoß liegen und der Hauptmotor im Keller untergebracht werden soll.

Insbesondere die Ausstattung der Gewindespindel mit einem Flach- oder Trapezgewinde erlaubt die Anbringung einer zusätzlichen Einrichtung, um die Türe bei Annäherung an eine Endstellung rascher abzubremsen. Die Türe 1 hängt an den Laufrollen 31, die sich auf der Niveaulinie 32 - z. B. einer (nicht gezeichneten) Laufschiene - bewegen. Das an der Türe befestigte, die Gewindespindel 20 umfassende Bremsglied 33 läuft dabei frei mit. Gegen ihre Enden zu ist die Niveaulinie 32 etwas nach abwärts geneigt. Sobald die Rollen 31 auf die geneigten Endteile 34 kommen, sinkt die Türe ab, das Bremsglied 33 wird betätigt und wirkt auf die sich drehende Gewindespindel 20. Die kinetische Energie der bewegten Teile wird dabei, ähnlich bei einer Autobremse, in Wärme umgewandelt. Dieser Bremsvorgang ist von großem Vorteil gegenüber der Verwendung von elastischen Schutzleisten oder von Stoßdämpfern, wie sie allgemein gebräuchlich und auch vorstehend beschrieben wurden.

Eine sinngemäß ähnliche Ausführung ergibt sich, wenn die Endteile der Niveaulinie 32 einen leichten Knick nach oben aufweisen. Beim Auflaufen der Rollen auf den Endteilen wird die Türe angehoben. Die dafür notwendige Arbeit wird von der kinetischen Energie der bewegten Teile aufgebracht. Diese werden somit gegenüber dem vorhergehenden Beispiel nicht nur durch das Bremsglied, sondern noch zusätzlich, also rascher abgebremst.

Eine weitere Möglichkeit besteht darin, eine Führungsrolle zu verwenden, die auf einer speziellen Niveaulinie läuft und über einen Hebel direkt mit der Türe oder mit dem Mitnehmer 11, 21 verbunden ist. Bevor die Türe ihre Endstellung erreicht, wird durch den Hebel eine Bremse, z.B. ähnlich dem Bremsglied 33 oder eine Scheibenbremse betätigt.

Eine Bremswirkung nach ganz anderem Prinzip auf die ihrer Endstellung sich nähernden Türe wird mit Hilfe einer Feder erreicht. Es kann das eine Druck- oder Zugfeder sein, welche der Bewegung der Türe entgegenwirkt, ferner eine die Gewindespindel umgebende Schrauben-oder Spiralfeder, welche von der Spindel verwunden wird und so dieselbe bremst. Auch Kombinationen aus diesen Möglichkeiten sind denkbar. Die derart bei Stillstand der Gewindespindel in der Feder gespeicherte Energie wird freigesetzt, sobald die Türe ihre Bewegung in der Gegenrichtung beginnt. Die Federkraft unterstützt somit die Arbeit des Motors in der Anfangsphase der Türbewegung, sie kann aber auch für sich allein wirken, was insbesondere bei einer Notöffnung, z. B. bei einem Stromausfall, sehr erwünscht ist.

Alle beschriebenen Bremseinrichtungen lassen sich sowohl auf eine einfache als auch auf eine Doppeltüre anwenden. Fig. 3 zeigt einen Motorantrieb für die Nebenwelle mit einer zwischengeschalteten magnetischen Mitnehmerkupplung. Der Kleinmotor 6 weist den Synchronmotor 23 für den Vorwärtslauf und den Synchronmotor 24 für den Rückwärtslauf auf, die auf der gemeinsamen Welle 26 sitzen und im Gehäuse 25 zusammengefaßt sind. Auf der selben Welle 26 sitzt der Rotor 27 des magnetischen Mitdrehelements 28, zu dem noch der den Rotor 27 in geringem Abstand umfassende Mitnehmerteil 29 gehört. Dieser ist mit dem Zahnradgetriebe 30 verbunden, welches die Drehzahl der auf der Abtriebseite angeschlossenen Profilstange 8 stark heruntersetzt.

Zwischen dem Mitnehmerteil 29 und dem Rotor 27, von denen der eine oder auch beide aus einem Naturmagnet bestehen, existiert keinerlei mechanische Verbindung; die Übertragung des Drehmoments erfolgt nur über das Magnetfeld des Mitdrehelements. Wenn die Türe in einer Endstellung ankommt, ist kein Endschalter notwendig, um den Motor abzustellen, sondern er kann, ohne sich dabei übermäßig zu erwärmen, dauernd weiterlaufen. Der Schlupf zwischen treibendem und getriebenem Maschinensatz ist auf das magnetische Mitdrehelement 28 beschränkt, in welchem wegen der Berührungsfreiheit der beiden korrespondierenden Teile 27 und 28 keine Reibungswärme entsteht.

Der gewünschte Schließdruck, damit die Türe dichtet, erfolgt gemäß diesem in Fig. 3 beschriebenen Motorantrieb.

Es sei noch vermerkt, daß alle zu Fig. 1 beschriebenen Schaltungsarten und konstruktiven Einzelheiten prinzipiell auch für die Ausführung nach Fig. 2 angewendet werden können, was ebenso für den umgekehrten Fall zutrifft.

### Bezeichnungsliste

1) Einflügelige Schiebetüre
2) Hauptmotor
3) Getriebe
4) Kegelradgetriebe
5) Gewindespindel
6) Kleinmotor
7) Schneckengetriebe
8) Profilstange
9) Zahnrad
10) Ritzel verschiebbar
11) Schlitten kastenartig
12) Klinke
13) Fassung
14) Nase
15) Umschalter
16) Endschalter
17) Schließkante
18) Mauer
19) Schutzleiste
20) Gewindespindel
21) Schlitten
22) Stoßdämpfer
23) Synchronmotor Vorwärtslauf
24) Snychronmotor Rückwärtslauf
25) Gehäuse
26) Welle
27) Rotor
28) Mitdrehelement
29) Mitnehmerteil
30) Zahnradgetriebe
31) Endstellung
32) Rolle
33) Absenkung der Niveaulinie
34) Bremseinrichtung

## Patentansprüche

1. Türantrieb zum vollautomatischen Öffnen und Schließen mindestens einer Schiebetüre (1), die auf dem überwiegenden Teilstück des Öffnungs-und des Schließwege motorisch mit einer größeren Geschwindigkeit geführt ist als auf dem letzten Teilstück, und die durch einen Mitnehmer (11, 21) bewegbar ist, gekennzeichnet durch eine von zumindest einem Hauptmotor (2) getriebene Hauptwelle (5, 20) für die Aufbringung einer großen Geschwindigkeit und durch eine von einem Kleinmotor (6) getriebene Nebenwelle (8) für die Aufbringung einer kleinen Geschwindigkeit der Türe (1), wobei beide Wellen auf den selben Mitnehmer (11, 21) wirken.

2. Türantrieb nach Anspruch 1, dadurch gekennzeichnet, daß auf dem überwiegenden Teilstück jedes Türweges die beiden Motoren (2, 6) zusammenarbeiten, während auf dem letzten Teilstück nur mehr der Kleinmotor (6) eingeschaltet ist.

3. Türantrieb nach Anspruch 2, dadurch gekennzeichnet, daß der Kleinmotor (6) dauernd, auch nach Erreichen der Endstellungen der Türe (1), eingeschaltet ist.

4. Türantrieb nach Anspruch 1, dadurch gekennzeichnet, daß auf dem überwiegenden Teilstück jedes Türweges nur der Hauptmotor (2) und auf dem letzten Teilstück nur der Kleinmotor (6) eingeschaltet ist.

5. Türantrieb nach Anspruch 4, dadurch gekennzeichnet, daß zum Offnen und Schließen eines schmalen Türspaltes der Kleinmotor (6) auf dem letzten Teilstück des Schließweges der Türe (1) bei ausgeschaltete, Hauptmotor (2) für sich allein ein- und ausschaltbar ist.

6. Türantrieb nach Anspruch 2 oder 4, gekennzeichnet durch je einen Umschalter (15) für den Öffnungs und für den Schließweg zur Umschaltung auf die kleinere Geschwindigkeit, sobald die Türe (1) das überwiegende Teilstück des Weges zurückgelegt hat.

7. Türantrieb nach Anspruch 1, dadurch gekennzeichnet, daß auf der als Gewindespindel (5) ausgebildeten Hauptwelle ein mit Muttergewinde versehenes Zahnrad (9) sitzt, das mit einem auf der als Profilstange (8) ausgebildeten Nebenwelle verschiebbar angeordneten Ritzel (10) in ständigem Eingriff steht, und Zahnrad und Ritzel in einem kastenförmigen Schlitten (11) angeordnet sind, welcher als Mitnehmer zur Bewegung der Türe (1) dient.

8. Türantrieb nach Anspruch 7, dadurch gekennzeichnet, daß die auf das Zahnrad (9) und auf das Ritzel (10) wirkende Antriebselemente hinsichtlich einer von der Türe ausgehenden Bewegung wenigstens zum Teil selbsthemmend ausgeführt sind.

9. Türantrieb nach Anspruch 7, dadurch gekennzeichnet, daß die Türe (1) durch eine lösbare Klinke (12) mit dem Schlitten (11) . verbunden ist.

10. Türantrieb nach Anspruch 7, dadurch gekennzeichnet, daß die Gewindespindel (5), die ein Flach- oder ein Trapezgewinde aufweist, für die an ihr aufgehängte Türe (1) als Führung dient.

11. Türantrieb nach Anspruch 7 für eine Doppeltüre, dadurch gekennzeichnet, daß die als Gewindespindel (20) ausgebildete Hauptwelle ein Rechts- und ein Linksgewinde und je einen Schlitten (21) für die gegengleichen Bewegungen der Türen (1) aufweist.

12. Türantrieb nach Anspruch 1, dadurch gekennzeichnet, daß beide Motoren (2, 6) reversierbar sind.

13. Türantrieb nach Anspruch 1, dadurch gekennzeichnet, daß zwischen dem Hauptmotor (2) und der von ihm angetriebenen Hauptwelle (5, 20) eine Rutschkupplung vorgesehen ist.

14. Türantrieb nach Anspruch 1, dadurch gekennzeichnet, daß der Kleinmotor (6) einen Motor (23) für den Vorwärtslauf und einen Motor (24) für den Rückwärtslauf umfaßt, die in einem gemeinsamen Gehäuse (25) zusammengebaut sind.

15. Türantrieb nach Anspruch 1, dadurch gekennzeichnet, daß zwischen dem Kleinmotor (6) und der von ihm angetriebenen Nebenwelle (8) ein magnetisches Mitdrehelement (27, 28) als Kupplung vorgesehen ist, welches über ein Magnetfeld den Vorwärts- und Rückwärtslauf des Motors (6) ohne mechanische Verbindung auf die Nebenwelle überträgt.

16. Türantrieb nach Anspruch 1, gekennzeichnet durch je einen Stoßdämpfer (22) am Ende jedes Türweges zur Vernichtung der der Türe (1) noch innewohnenden restlichen Bewegungsenergie.

17. Türantrieb nach Anspruch 1, dadurch gekennzeichnet, daß an jeder senkrechten Kante (17) der Türe (1) eine elastische Schutzleiste (19) angebracht ist.

18. Türantrieb nach Anspruch 17, dadurch gekennzeichnet, daß ein Druck auf die hohl ausgeführte Schutzleiste (19) an der Schließkante (17) der Türe (1) einen Membranschalter betätigt, welcher eine Öffnungsbewegung der Türe (1) einleitet.

19. Türantrieb nach Anspruch 18, dadurch gekennzeichnet, daß der Membranschalter unmittelbar vor dem Verschließen der Türe (1) ausser Funktion setzbar ist.

20. Türantrieb nach Anspruch 1, dadurch gekennzeichnet, daß eine Niveaulinie (32), auf welcher das Gewicht der Türe (1) tragende Laufrollen (31) sich bewegen, nahe ihrem Endteilen (34) leicht geknickt ist, und ein Bremsglied (33) eine Bremswirkung auf die Hauptwelle (5, 20) ausübt, sobald die Laufrollen (31) die Endteile (34) erreichen.

21. Türantrieb nach Anspruch 1, gekennzeichnet durch eine Feder, welche durch die Abbremsung der einer Endstellung sich nähernden Türe (1) belastbar ist.

## Claims

1. Drive mechanism for fully-automatic opening and closing of at least one sliding door (1), which is movable by means of a motor or motors with a greater speed on the prevailing partial opening and closing path than on the last part, and which is movable by means of a coupling device (11, 21), characterized by at least one main motor (2) driving a main shaft (5, 20) to provide the high speed, and by a low-output motor (6) driving an auxiliary shaft (8) to transmit the low speed of the door (1), and whereby both shafts act onto the same follower (11, 21).

2. Drive mechanism according to claim 1, characterized by that, that on the prevailing partial stretch of each door path both motors (2, 6) operate together, while on the last partial path only the low-output motor (6) is switched-on.

3. Drive mechanism according to claim 2, characterized by that, that the low-output motor (6) is permanently operating, even after reaching the final positions of the door (1).

4. Drive mechanism according to claim 1, characterized by the operation of the main motor (2) on the prevailing partial path of each doorway, and that the low-output motor (6) is operating only on the last partial path.

5. Drive mechanism according to claim 4, characterized by that, that to open and close a norrow gap of the door the low-output motor (6) on the last part of the closing path of the door (1) can be switched-on and off, while the main motor (2) is disconnected.

6. Drive mechanism according to claims 2 and 4, characterized by one reversing switch (13) each, for the opening and closing procedure, for changing into the lower speed after the door (1) having passed the prevailing stretch of the path.

7. Drive mechanism according to claim 1 characterized by a gear wheel (9) with an internal thread being positioned on the main shaft, designed as a worm-gear spindle (5), which gear wheel (9) is permanently meshing with a pinion (10) being slideable arranged on the profiled bar (8) acting as an auxiliary shaft, and that the gear wheel and the pinion are arranged in a box-like sled (11) serving as a follower to move the door (1).

8. Drive mechanism according to claim 7, characterized by the driving elements acting onto the gear wheel (9) and the pinion (10), are at least partially irreversible, in view of the movement initiated by the door (1).

9. Drive mechanism according to claim 7, characterized by a releasable latch (12) connecting the door (1) with the sled (11).

10. Drive mechanism according to claim 7, characterized by the worm-gear spindle (5) having a square thread or a trapezoid thread, which for the door (1) being hooked to it, serves as a guide.

11. Drive mechanism for a double-wing door according to claim 7, characterized that the main shaft being designed as a worm gear (20) is provided with a right-hand and a left-hand thread, and furthermore with one sled (21) each for the counter movements of the door wings (1).

12. Drive mechanism according to claim 1, characterized by both motors (2, 6) being reversible.

13. Drive mechanism according to claim 1, characterized by a release clutch arranged between the main motor (2) and the main shaft (5, 20), driven by it.

14. Drive mechanism according to claim 1, characterized by the low-output motor (6) comprising a motor (23) for the forward rotation, and a motor (24) for the reverse rotation, both being integrated in a common housing (25).

15. Drive mechanism according to claim 1, characterized by a magnetic dragging element (27, 28) acting as a coupling between the low-output motor (6) and the auxiliary shaft (8) driven by it, whereby the element (27, 28) transmits without mechanical connection the forward and reverse rotation of the motor (6) by means of a magnetic field onto the auxiliary shaft.

16. Drive mechanism according to claim 1, characterized by a shock absorber (23) arranged at the end of each door path for nullifying the kinetic energy of the door (1).

17. Drive mechanism according to claim 1, characterized by an elastic protecting strip arranged on each vertical edge (17) of the door (1

18. Drive mechanism according to claim 17, characterized by a diaphragm switch actuated by pressure onto the hollow protecting strip (19) on the closing edge (17) of the door (1), by.which the opening movement is initiated.

19. Drive mechanism according to claim 18, characterized by annulling the operation of the diaphragm switch immediately before the closing point of the door (1).

20. Drive mechanism according to claim 1, characterized by a track (32) on which rollers (31) carrying the weight of the door (1) move, and which is slightly bent at its ends (34), and a braking device (33) acting as a brake for the main shaft (5, 10), soon as the rollers (31) arrive at the ends (34).

21. Drive mechanism according to claim 1, characterized by a spring being loaded by the braking of the door (1) approaching the final position.

## Revendications

1. Commande de porte pour l'ouverture et la fermeture entièrement automatique d'au moins une porte coulissante (1), porte actionnée par un moteur, qui eat dirigée avec une vitesse plus élevée sur la section principale du parcours d'ouverture ou de fermeture que sur la dernière section et qui est mise en mouvement par un entraînement (11, 21) caractérisé par un axe principal (5, 20) entraîné, pour le moins, par un moteur principal (2), afin d'obtenir une vitesse supérieure et par un axe secondaire (8), entraîné par un petit moteur (6) pour l'obtention d'une vitesse réduite de la porte (1), les deux axes agissant sur le même entraînement (11, 21).

2. Commande de porte selon spécification 1, caractérisée par le fait que sur la partie principale du parcours de chaque porte, les deux moteurs travaillent ensemble (2, 6), alors que sur la dernière partie du parcours, seul le petit moteur est enclenché (6).

3. Commande de porte selon spécification 2, caractérisée par le fait que le petit moteur (6) reste enclenché, même lorsque la porte (1) a atteint la position terminale.

4. Commande de porte selon spécification 1, caractérisée par le fait que sur la partie principale du parcours de chaque porte seul le moteur principal (2) est enclenché et que, sur la dernière partie du parcours, seul le petit moteur est enclenché (6).

5. Commande de porte selon spécification 4, caractérisée par le fait que pour l'ouverture et la fermeture d'un interstice étroit de la porte, le petit moteur (6) est seul enclenchable ou déclenchable sur la dernière partie du parcours de fermeture de la porte (1), alors que le moteur principal (2) est déclenché.

6. Commande de porte selon spécification 2 ou 4, caractérisée par deux commutateurs d'inversion (15), un pour le parcours d'ouverture et un pour le parcours de fermeture, afin de commuter sur une vitesse plus réduite dès que la porte (1) a effectué la partie principale du parcours.

7. Commande de porte selon spécification 1, caractérisée par le fait que sur l'axe principal, formé d'une colonne à vis (5), se trouve une roue dentée (9), munie d'un filet femelle, qu'avec un pignon baladeur (10) fixé sur l'axe secondaire, formé d'une barre profilée (8), ils se trouvent constamment en contact et que roue dentée et pignon sont disposés dans un glissoir en forme de boîte (11), lequel sert d'entraînement pour le mouvement de la porte (1).

8. Commande de porte selon spécification 7, caractérisée par le fait que les éléments d'entraînement agissant sur la roue dentée (9) et sur le pignon (10), sont exécutés au moins en partie à blocage automatique par un mouvement partant de la porte.

9. Comnande de porte selon spécification 7, caractérisée par le fait que la porte (1) est reliée au glissoir (11) par un loquet amovible (12).

10. Commande de porte selon spécification 7, caractérisée par le fait que la colonne à vis (5), qui présente un filet carré ou trapézoïdal sert de conduite à la porte (1), à laquelle elle est suspendue.

11. Commande de porte selon spécification 7 pour une double porte, caractérisée par le fait que l'axe principal, formé d'une colonne à vis (20), qui dispose d'un filet à droite et d'un filet à gauche, avec chacun un glissoir (21) pour les mouvements contraires de la porte (1).

12. Commande de porte selon spécification 1, caractérisée par le fait que les deux moteurs (2, 6) sont réversibles.

13. Commande de porte selon spécification 1, caractérisée par le fait qu'entre le moteur principal (2) et l'axe principal (5, 20) entraîné par lui, un accouplement à glissement est prévu.

14. Commande de porte selon spécification 1, caractérisée par le fait que le petit moteur (6) comprend un moteur synchrone (23) à marche avant et un moteur synchrone (24) à marche arrière, installés dans un boîtier commun.

15. Commande de porte selon spécification 1, caractérisée par le fait qu'entre le petit moteur (6) et l'axe secondaire (8) entraîné par lui, un élément rotatif magnétique (27, 28) est prévu comme accouplement, lequel transmet, par un champ magnétique, la marche avant et la marche arrière du moteur (6) à l'axe secondaire, sans raccordement mécanique.

16. Commande de porte selon spécification 1, caractérisée par l'installation d'un amortisseur (22) à la fin de chaque mouvement de porte, afin d'éliminer le reste d'énergie cinétique encore contenue dans la porte (1).

17. Commande de porte selon spécification 1, caractérisée par le fait qu'à chaque arrête de fermeture (17) verticale de la porte (1), une latte de garde élastique (19) est fixée.

18. Commande de porte selon spécification 17, caractérisée par le fait qu'une pression sur la latte de garde (19), conçue de façon creuse et fixée à l'arrête de fermeture (17) de la porte (1) met en activité un interrupteur à diaphragme, lequel amorçe un mouvement d'ouverture de la porte (1).

19. Commande de porte selon spécification 18, caractérisée par le fait que l'interrupteur à diaphragme est mis immédiatement hors circuit avant la fermeture de la porte (1).

20. Commande de porte selon spécification 1, caractérisée par le fait qu'une ligne de niveau (32) légèrement inclinée à l'approche de ses parties terminales (34), ligne de niveau sur laquelle la porte (1) se déplace, porte supportée par des galets (31) et dont le poids de cette porte entraîne dans sa chute un système de freinage (33) agissant comme frein sur l'axe principal (5, 20) dès que les galets (31) ont atteint leur course terminale (34).

21. Commande de porte selon spécification 1, caractérisée par un ressort lequel, par le processus de freinage de la porte (1) est compressé par son approche de la position terminale.
